# EUROPÄISCHE PATENTSCHRIFT

(11) **EP 2 507 503 B1**
(45) Veröffentlichungstag und Bekanntmachung des Hinweises auf die Patenterteilung: **01.07.2015**
(21) Anmeldenummer: 10761005.7
(22) Anmeldetag: 04.10.2010
(51) Int. Cl.: F02M 59/34, F02M 59/36, F02M 63/02

(54) **KRAFTSTOFFEINSPRITZVORRICHTUNG MIT DIFFERENZMENGENREGELUNG BEI ELEKTRISCHER VORFÖRDERPUMPE**
FUEL INJECTION DEVICE WITH QUANTITY DIFFERENCE CONTROL FOR AN ELECTRIC PRE-SUPPLY PUMP
DISPOSITIF D'INJECTION DE CARBURANT AVEC RÉGLAGE DE LA QUANTITÉ DIFFÉRENTIELLE SUR UNE POMPE DE PRÉ-ALIMENTATION ÉLECTRIQUE

(30) Priorität: 02.12.2009 DE 102009047376
(43) Veröffentlichungstag der Anmeldung: 10.10.2012
(73) Patentinhaber: Robert Bosch GmbH, 70442 Stuttgart (DE)
(72) Erfinder: BOECKING, Friedrich, 70499 Stuttgart (DE)
(86) Internationale Anmeldenummer: PCT/EP2010/064710
(87) Internationale Veröffentlichungsnummer: WO 2011/067008

(56) Entgegenhaltungen:
- EP-A1- 0 270 720
- WO-A2-99/43941
- DE-A1- 10 318 941
- DE-A1- 19 549 108

## Beschreibung

Die Erfindung geht aus von einer Kraftstoffeinspritzvorrichtung nach der Gattung des Anspruchs 1 (WO-A-99/43941).

Bekannt sind Kraftstoffeinspritzsysteme mit einem zwischen Vorförderpumpe und Hochdruckpumpe angeordneten druckseitigen Kraftstoff-Filter. Die Vorförderpumpe ist als Außenzahnradpumpe ausgebildet und wird über die Antriebswelle der Hochdruckpumpe angetrieben, wobei die der Hochdruckpumpe zugeführte Kraftstoffmenge über eine separate Zumesseinheit geregelt wird. Zwischen der Vorförderpumpe und dem Filter sind ein Sicherheitsventil, das bei Überdruck einen Bruch der Leitung oder des Filters verhindert, und ein Entlüftungsventil zum Entlüften der Förderleitung vorgesehen.

### Vorteile der Erfindung

Erfindungsgemäß wird die Fördermenge über ein Differenzmengenventil gesteuert, das gleichzeitig auch die Sicherheitsfunktion und Entlüftungsfunktion übernimmt. Das Differenzmengenventil ist beispielsweise vor einem druckseitigen Kraftstoff-Filter angeordnet. Die bekannte Mengenregelung mittels einer Zumesseinheit kann erfindungsgemäß auf eine z.B. mengengeregelte elektrische Vorförderpumpe (z.B. Zahnradpumpe) umgestellt werden. Vorteil dieser erfindungsgemäßen Lösung ist die gleiche Qualität wie bei einer geregelten Elektrokraftstoffpumpe, wobei aber Sicherheits- und Entlüftungsventile eingespart werden, zumal das Differenzmengenventil den gleichen Aufwand wie eine Zumesseinheit hat. Weitere Vorteile und vorteilhafte Ausgestaltungen des Gegenstands der Erfindung sind der Beschreibung, der Zeichnung und den Ansprüchen entnehmbar.

### Zeichnungen

Nachstehend wird die Erfindung anhand eines in der Zeichnung stark schematisiert wiedergegebenen Ausführungsbeispiels näher erläutert.

Die einzige Figur zeigt ein Ausführungsbeispiel der erfindungsgemäßen Kraftstoffeinspritzvorrichtung.

### Beschreibung des Ausführungsbeispiels

Die in der Figur gezeigte Kraftstoffeinspritzvorrichtung **10** für eine Brennkraftmaschine umfasst einen Kraftstofftank **11,** eine Kraftstoff-Hochdruckpumpe **12** und eine Kraftstoff-Vorförderpumpe (z.B. Zahnradpumpe) **13,** die einen geregelten elektrischen Antrieb **13a** aufweist und Kraftstoff aus dem Kraftstofftank 11 zu der Hochdruckpumpe 12 fördert. Die Hochdruckpumpe 12 fördert Kraftstoff unter hohem Druck in einen Hochdruckspeicher ("Common Rail") **14,** an den wiederum Kraftstoffeinspritzventile (Injektoren) **15** angeschlossen sind, die den Kraftstoff in den Brennraum der Brennkraftmaschine einspritzen. Der Druck im Hochdruckspeicher 14 wird über ein Druckregelventil **16** geregelt, das an eine zurück in den Kraftstofftank 11 führende Kraftstoff-Rücklaufleitung **17** angeschlossen ist.

Die Vorförderpumpe 13 ist über den in ihrer druckseitigen Förderleitung **18** herrschenden Kraftstoffdruck (Förderdruck) oder über die geförderte Kraftstoffmenge (Fördermenge) geregelt. In dieser von der Vorförderpumpe 13 zu der Hochdruckpumpe 12 führenden druckseitigen Förderleitung 18 ist ein Kraftstoff-Filter **19** angeordnet. Die druck- bzw. mengengeregelte Vorförderpumpe 13 regelt die geförderte Kraftstoff-Gesamtmenge **A,** die durch den Filter 19 gedrückt wird. Zwischen Filter 19 und Hochdruckpumpe 12 geht von der druckseitigen Förderleitung 18 eine Spülleitung **20** ab, wodurch die gefilterte Kraftstoffmenge in eine Fördermenge **B** und in eine Spülmenge C aufgeteilt wird. Die Fördermenge B wird von der Hochdruckpumpe 12 unter hohem Druck in den Hochdruckspeicher 14 gefördert, während die Spülmenge C zum Spülen der Hochdruckpumpe 12 dient und über die Kraftstoff-Rücklaufleitung 17 zurück in den Kraftstofftank 11 geführt wird.

Die genaue Gesamtmenge A durch den Filter 19 wird über ein Differenzmengenventil **21** mit verstellbarem Ventilquerschnitt gesteuert, durch das die druckseitige Förderleitung 18 zwischen Vorförderpumpe 13 und Filter 19 an die Rücklaufleitung 17 angeschlossen ist. Das Differenzmengenventil 21 wird z.B. über ein Gaspedal **22** elektrisch angesteuert und ist im gezeigten Ausführungsbeispiel als Magnetventil mit einem Magnetantrieb **23** ausgebildet, der das Ventilschließelement (Kugel) **24** des Differenzmengenventils 21 betätigt und damit den Ventilquerschnitt verstellt. Je weiter das Gaspedal 22 heruntergedrückt wird, desto weniger weit ist das Differenzmengenventil 21 geöffnet und desto geringer ist die über das Differenzmengenventil 21 zurück in den Kraftstofftank 11 zurückströmende Kraftstoffmenge. Bei vollständig heruntergedrücktem Gaspedal 22 ist das Differenzmengenventil 21 geschlossen und die zum Filter 19 geförderte Gesamtmenge A somit maximal.

Das Ventilschließelement 24 ist über eine Schließfeder **25** in Schließrichtung vorgespannt und wird unabhängig vom Magnetantrieb 23 automatisch geöffnet, wenn der in der druckseitigen Förderleitung 18 herrschende Druck ausreicht, das Ventilschließelement 24 gegen die Wirkung der Schließfeder 25 aufzusteuern. Das Differenzmengenventil 21 öffnet somit bei einem Überdruck in der druckseitigen Förderleitung 18, z.B. aufgrund eines verstopften Filters 19, und übernimmt folglich die Sicherheitsfunktion eines Überdruckventils. Das Differenzmengenventil 21 kann zur Entlüftung elektrisch geöffnet werden und übernimmt folglich auch die Entlüftungsfunktion einer hier nicht näher gezeigten Entlüftungseinrichtung. Separate Sicherheits- und Entlüftungsventile sind nicht erforderlich.

## Patentansprüche

1. Kraftstoffeinspritzvorrichtung (10) für eine Brennkraftmaschine, mit einer Kraftstoff-Vorförderpumpe (13), die Kraftstoff aus einem Kraftstofftank (11) über eine druckseitige Förderleitung (18) zu einer Kraftstoff-Hochdruckpumpe (12) fördert,
**dadurch gekennzeichnet,**
**dass** die Vorförderpumpe (13) einen von der Hochdruckpumpe (12) unabhängigen, insbesondere elektrischen Antrieb (13a) aufweist und dass die druckseitige Förderleitung (18) über ein elektrisch angesteuertes Differenzmengenventil (21) mit verstellbarem Ventilquerschnitt an eine Rücklaufleitung (17) angeschlossen ist, wobei die Vorförderpumpe (13) über den in ihrer druckseitigen Förderleitung herrschenden Kraftstoffdruck druckgeregelt oder über die geförderte Kraftstoffmenge mengengeregelt ist.

2. Kraftstoffeinspritzvorrichtung nach Anspruch 1, **dadurch gekennzeichnet, dass** in der druckseitigen Förderleitung (18) ein Kraftstoff-Filter (19) angeordnet ist und die druckseitige Förderleitung (18) zwischen der Vorförderpumpe (13) und dem Filter (19) über das Differenzmengenventil (21) an die Rücklaufleitung (17) angeschlossen ist.

3. Kraftstoffeinspritzvorrichtung nach einem der vorhergehenden Ansprüche, **dadurch gekennzeichnet, dass** das Differenzmengenventil (21) vom Gaspedal (22) angesteuert ist.

4. Kraftstoffeinspritzvorrichtung nach einem der vorhergehenden Ansprüche, **dadurch gekennzeichnet, dass** ein Ventilschließelement (24) des Differenzmengenventils (21) in seine geschlossene Ventilstellung durch eine Schließfeder (25) vorgespannt ist und durch einen in der Förderleitung (18) herrschenden Überdruck aufsteuerbar ist.

5. Kraftstoffeinspritzvorrichtung nach einem der vorhergehenden Ansprüche, **dadurch gekennzeichnet, dass** das Differenzmengenventil (21) als Magnetventil mit einem elektrisch angesteuerten Magnetantrieb (23) ausgebildet ist.

6. Kraftstoffeinspritzvorrichtung nach einem der vorhergehenden Ansprüche, **dadurch gekennzeichnet, dass** an die Hochdruckpumpe (12) hochdruckseitig ein Hochdruckspeicher (14) angeschlossen ist, dessen Druck über ein Druckregelventil (16) geregelt ist, welches an die Rücklaufleitung (17) angeschlossen ist.

## Claims

1. Fuel injection device (10) for an internal combustion engine, having a fuel predelivery pump (13) which delivers fuel from a fuel tank (11) via a pressure-side delivery line (18) to a high-pressure fuel pump (12),
**characterized**
**in that** the predelivery pump (13) has a drive (13a) which is independent of the high-pressure pump (12) and which is in particular electric, and in that the pressure-side delivery line (18) is connected by way of an electrically actuated flow rate differential valve (21) with adjustable valve cross section to a return line (17), wherein the predelivery pump (13) is regulated in terms of pressure by way of the fuel pressure prevailing in its pressure-side delivery line, or is regulated in terms of flow rate by way of the delivered fuel flow rate.

2. Fuel injection device according to Claim 1, **characterized in that** a fuel filter (19) is arranged in the pressure-side delivery line (18), and, between the predelivery pump (13) and the filter (19), the pressure-side delivery line (18) is connected via the flow rate differential valve (21) to the return line (17).

3. Fuel injection device according to one of the preceding claims, **characterized in that** the flow rate differential valve (21) is controlled by the accelerator pedal (22).

4. Fuel injection device according to one of the preceding claims, **characterized in that** a valve closure element (24) of the flow rate differential valve (21) is preloaded into its closed valve position by a closing spring (25) and can be opened by way of a positive pressure prevailing in the delivery line (18).

5. Fuel injection device according to one of the preceding claims, **characterized in that** the flow rate differential valve (21) is in the form of a solenoid valve with an electrically actuated magnet drive (23).

6. Fuel injection device according to one of the preceding claims, **characterized in that** the high-pressure pump (12) is connected, at the high-pressure side, to a high-pressure accumulator (14), the pressure of which is regulated by way of a pressure regulating valve (16) which is connected to the return line (17).

## Revendications

1. Dispositif d'injection de carburant (10) pour un moteur à combustion interne, comprenant une pompe de pré-alimentation de carburant (13) qui transporte le carburant à partir d'un réservoir de carburant (11), par le biais d'une conduite de transport côté refoulement (18), jusqu'à une pompe à carburant haute pression (12),
**caractérisé en ce que**
la pompe de pré-alimentation (13) comprend un entraînement (13a) indépendant de la pompe haute pression (12), en particulier électrique, et **en ce que** la conduite de transport côté refoulement (18) est raccordée à une conduite de retour (17) par le biais d'une soupape à quantité différentielle (21) à commande électrique présentant une section transversale de soupape réglable, la pompe de pré-alimentation (13) étant régulée en pression par le biais de la pression de carburant régnant dans sa conduite de transport côté refoulement ou étant régulée en quantité par le biais de la quantité de carburant transportée.

2. Dispositif d'injection de carburant selon la revendication 1, **caractérisé en ce qu'**un filtre à carburant (19) est disposé dans la conduite de transport côté refoulement (18) et la conduite de transport côté refoulement (18) est raccordée à la conduite de retour (17) par le biais de la soupape à quantité différentielle (21) entre la pompe de pré-alimentation (13) et le filtre (19).

3. Dispositif d'injection de carburant selon l'une quelconque des revendications précédentes, **caractérisé en ce que** la soupape à quantité différentielle (21) est commandée par la pédale des gaz (22).

4. Dispositif d'injection de carburant selon l'une quelconque des revendications précédentes, **caractérisé en ce qu'**un élément de fermeture de soupape (24) de la soupape à quantité différentielle (21) est précontraint dans sa position de soupape fermée par un ressort de fermeture (25) et peut être commandé par une surpression régnant dans la conduite de transport (18).

5. Dispositif d'injection de carburant selon l'une quelconque des revendications précédentes, **caractérisé en ce que** la soupape à quantité différentielle (21) est réalisée sous forme d'électrovanne comprenant un entraînement magnétique (23) à commande électrique.

6. Dispositif d'injection de carburant selon l'une quelconque des revendications précédentes, **caractérisé en ce qu'**un accumulateur haute pression (14) est raccordé à la pompe haute pression (12) du côté haute pression, la pression de l'accumulateur haute pression étant régulée par le biais d'une soupape de régulation de pression (16) qui est raccordée à la conduite de retour (17).
